# EUROPÄISCHE PATENTSCHRIFT

(11) **EP 2 078 483 B1**
(45) Veröffentlichungstag und Bekanntmachung des Hinweises auf die Patenterteilung: **24.07.2013**
(21) Anmeldenummer: 08016670.5
(22) Anmeldetag: 23.09.2008
(51) Int. Cl.: A47K 10/06, F24D 19/06, F28D 1/053

(54) **Heizkörper**
Radiator
Radiateur

(30) Priorität: 09.01.2008 DE 202008000336 U
(43) Veröffentlichungstag der Anmeldung: 15.07.2009
(73) Patentinhaber: Zehnder Verkaufs- und Verwaltungs AG, 5722 Gränichen (CH)
(72) Erfinder: Schianchi, Paolo, 43100 Parma (PR) (IT)
(74) Vertreter: Stenger, Watzke & Ring

(56) Entgegenhaltungen:
- DE-B- 1 086 417
- DE-U- 7 004 981
- DE-U1- 9 400 923
- FR-A1- 2 842 285
- US-A- 2 225 104
- US-A- 6 085 985

## Beschreibung

Die Erfindung betrifft einen Heizkörper mit einer von einem Heizmedium durchströmbaren Rohreinrichtung und einer frontseitig an der Rohreinrichtung angeordneten Heizkörperabdeckung, wobei die Heizkörperabdeckung mehrteilig ausgebildet ist und eine Mehrzahl von Abdeckelementen aufweist.

Heizkörper im allgemeinen sowie im speziellen nach der gattungsgemäßen Art sind aus dem Stand der Technik an sich bekannt, weshalb es an dieser Stelle eines gesonderten druckschriftlichen Nachweises nicht bedarf. Ein gattungsgemäßer Heizkörper ist aus der DE 10 86 417 bekannt geworden.

Es besteht ein grundlegendes Interesse daran, vorbekannte Heizkörper in ihrer Handhabung und/oder ihres Anwendungsspektrums zu verbessern. Es ist insofern die Aufgabe der Erfindung, einen aus dem Stand der Technik an sich bekannten Heizkörper hinsichtlich seiner Verwendungsmöglichkeit weiterzuentwickeln und eine neuartige Heizkörperkonstruktion vorzuschlagen.

Zur Lösung dieser Aufgabe wird mit der Erfindung ein Heizkörper vorgeschlagen, der gekennzeichnet ist durch Heizkörperanbauteile und eine an der Heizkörperabdeckung angeordnete Halteschiene, wobei die Halteschiene die Heizkörperanbauteile in Längsrichtung der Halteschiene verschieblich aufnimmt. "Heizkörperanbauteile" im Sinne der Erfindung sind im besonderen Zubehörteile wie zum Beispiel Handtuchhalter, Ablageeinrichtungen, Aufhängehaken und/oder dergleichen. Derlei Heizkörperanbauteile sind erfindungsgemäß als quasi integrale Bestandteile des Heizkörpers ausgebildet und erweitern in vorteilhafter Weise die Anwendungs- bzw. Verwendungsmöglichkeiten des Heizkörpers. Im übrigen wird durch die erfindungsgemäße

Ausgestaltung ein neues optisches Erscheinungsbild geschaffen, das sich von dem herkömmlichen Heizkörper unterscheidet.

Für die Aufnahme von Heizkörperanbauteilen ist erfindungsgemäß eine Halteschiene vorgesehen. Diese kann beispielsweise als U- bzw. C-Profil ausgebildet sein und erlaubt eine in Längsrichtung der Halteschiene verschiebliche Aufnahme von Heizkörperanbauteilen. Durch diese Ausgestaltung wird es in vorteilhafter Weise möglich, bedienerseitig am Heizkörper anzuordnende Heizkörperanbauteile wunschgemäß zu positionieren, das heißt auszurichten. Die Halteschiene zur in Längsrichtung der Halteschiene verschieblichen Aufnahme von Heizkörperanbauteilen ist an der Heizkörperabdeckung angeordnet. Diese Konstruktion ermöglicht eine stabile Ausgestaltung und somit eine in der Handhabung sichere Bereitstellung von Heizkörperanbauteilen.

Die Heizkörperabdeckung und die Rohreinrichtung sind bevorzugterweise unter Ausbildung eines Spaltraumes benachbart voneinander angeordnet. Dabei ist die Halteschiene zur wahlweisen und auswechselbaren Aufnahme von Heizkörperanbauteilen im Spaltraum zwischen Heizkörperabdeckung einerseits und Rohreinrichtung andererseits ausgebildet. Diese Ausgestaltung ermöglicht eine verdeckte Anordnung der Halteschiene, was einem filigran und elegant wirkenden Gesamterscheinungsbild des Heizkörpers entgegenkommt. Darüber hinaus ist durch diese Ausführungsform sichergestellt, daß die Halteschiene weitestgehend vor ungewünschten mechanischen Beanspruchungen geschützt ist, wodurch eine lange Lebensdauer der Gesamtkonstruktion sichergestellt ist.

Es ist gemäß einem weiteren Merkmal der Erfindung vorgesehen, daß benachbarte Abdeckelemente der Heizkörperabdeckung unter jeweiliger Ausbildung eines Spalts benachbart voneinander angeordnet sind. Die unter jeweiliger Ausbildung eines Spalts benachbarte Anordnung von Abdeckelementen sorgt für einen wenig massiv wirkenden Gesamteindruck des erfindungsgemäßen Heizkörpers. Durch die Spaltausbildung wird eine visuelle Auflockerung erreicht, die der gesamten Heizkörperkonstruktion einen insgesamt filigranen, gleichwohl aber robusten Eindruck vermittelt. Im übrigen werden durch die Spaltzwischenräume Luftzirkulationen ermöglicht, die eine vergleichmäßigte Lufterwärmung, das heißt Heizwirkung ermöglichen.

Es ist im übrigen bevorzugt, daß eine Mehrzahl von Halteschienen vorgesehen sind, die rückseitig der Abdeckelemente angeordnet sind, wobei jedem der zwischen zwei benachbarten Abdeckelementen ausgebildeten Spalte jeweils eine Halteschiene zugeordnet ist.

Es ist gemäß dieser Ausführungsform vorgesehen, daß sich in Richtung des frontseitigen Anblicks auf die Heizkörperabdeckung der Heizung an einen jeden zwischen zwei Abdeckelementen der Heizkörpereinrichtung ausgebildeten Spalt eine Halteschiene anschließt. Durch diese konstruktive Maßnahme wird es möglich, die von den Halteschienen jeweils aufzunehmenden Heizkörperanbauteile im jeweiligen Spalt zwischen zwei Abdeckelementen zu positionieren, so daß die Heizkörperanbauteile durch die zwischen den Abdeckelementen ausgebildeten Spalte einer frontseitigen Zugriffsmöglichkeit unterliegen. Diese Konstruktion bringt im übrigen den Vorteil mit sich, daß die Halteschienen und/oder die davon aufgenommenen Heizkörperanbauteile bei eingeschaltetem Heizkörper mit erwärmt werden, was beispielsweise im Falle von als Handtuchhaltern ausgebildeten Heizkörperanbauteilen insofern nutzbringend ist, als daß die hiervon aufgenommenen Handtücher mit angewärmt werden.

Die nach der Erfindung vorgesehenen Heizkörperanbauteile sind hinsichtlich ihrer jeweiligen Halteschiene in Längsrichtung der Halteschiene verschieblich. Benutzerseitig kann so eine individuelle Anordnung und Ausrichtung einzelner Heizkörperanbauteile vorgenommen werden. Im übrigen ergibt sich eine insgesamt platzsparende Gesamtausgestaltung, zumal bisher beispielsweise in einem Badezimmer verwendete Funktionsträger, wie zum Beispiel Handtuchhalter und/oder -haken durch entsprechend ausgebildete und am Heizkörper angeordnete Heizkörperanbauteile vollständig entfallen können.

Weitere Merkmale und Vorteile der Erfindung ergeben sich aus der nachfolgenden Beschreibung anhand der Fign. Dabei zeigen
- Fig. 1: einen erfindungsgemäßen Heizkörper gemäß einer ersten Ausführungsform in einer schematischen Ansicht von vorn;
- Fig. 2: den Heizkörper nach Fig. 1 in einer Seitenansicht gemäß der Pfeilrichtung II nach Fig. 1;
- Fig. 3: den Heizkörper nach Fig. 1 in einer Draufsicht gemäß der Pfeilrichtung III und
- Fig. 4: den Heizkörper nach Fig. 1, wobei die in einer Frontansicht nicht zu erkennenden Heizkörperbauteile durch Strichlinien kenntlich gemacht sind.

Der erfindungsgemäße Heizkörper 1 ist in einer möglichen Ausführungsform in den Fign. 1 bis 4 aus unterschiedlichen Ansichten gezeigt.

Dem Grunde nach besteht der Heizkörper 1 aus einer Rohreinrichtung 2 und einer davon getragenen Heizkörperabdeckung 3, die in Blickrichtung auf den Heizkörper 1 frontseitig der Rohreinrichtung 2 angeordnet ist, wie beispielsweise die Darstellung nach Fig. 1 erkennen läßt.

Die Rohreinrichtung 2 ist von einem Heizmedium, welches beispielsweise Wasser sein kann, durchströmbar ausgebildet und verfügt über Verteilerrohre 5 einerseits und Querrohre 6 andererseits. Die Verteilerrohre 5 verlaufen in Höhenrichtung des Heizkörpers 1 von oben nach unten, wie insbesondere die Darstellung nach Fig. 4 erkennen läßt. Die Querrohre 6 verbinden die Verteilerrohre 5 strömungstechnisch untereinander, so daß ein geschlossener Strömungskreislauf für das Heizmedium entsteht. Im Gesamtaufbau können die Verteilerrohre 5 und die Querrohre 6 nach Art einer Leiter ausgebildet sein, wie dies Fig. 4 erkennen läßt. Eines oder mehrere der Verteilerrohre 5 und/oder Querrohre 6 ist in üblicher und in den Fign. nicht näher dargestellten Weise unter Zwischenschaltung eines Heizregelventils an eine Heizmediumleitung, das heißt beispielsweise eine Wasserleitung angeschlossen.

Die Heizkörperabdeckung 3 besteht ihrerseits aus einer Mehrzahl von Abdeckelementen 4, wie insbesondere die Darstellung nach den Fign. 1 und 2 erkennen läßt. Diese Abdeckelemente 4 sind plattenartig ausgebildet und in der dargestellten Ausführungsform leicht gekrümmt ausgestaltet. Zur Anordnung dieser Abdeckelemente 4 an der Rohreinrichtung 2 dienen Distanzelemente 7, wobei pro Abdeckelement 4 zwei Distanzelemente 7 vorgesehen sind, nämlich mit Bezug auf die Zeichnungsebene nach Fig. 1 linksseitig eines Abdeckelements 4 ein erstes Distanzelement 7 sowie rechtsseitig desselben Abdeckelements 4 ein zweites Distanzelement 7. Ein Distanzelement 7 kann, wie in den Fign. 1 bis 4 gezeigt, nach Art eines Rohres, das heißt als Rohrstutzen ausgebildet sein. Auf diese Weise wird mit Bezug auf die Verteilerrohre 5 und die Querrohre 6 ein insgesamt harmonischer Gesamteindruck erzielt. Selbstredend können die Distanzelemente 7 dabei so ausgebildet sein, daß auch durch sie Heizmedium hindurchströmt.

Die einzelnen Abdeckelemente 4 sind in Höhenrichtung 9 des Heizkörpers 1 beabstandet voneinander ausgebildet, und zwar unter Ausbildung eines jeweiligen Spalts 16 zwischen zwei Abdeckelementen 4. Dieser Sachzusammenhang kann insbesondere den Fign. 1 und 2 entnommen werden.

Aufgrund der Distanzelemente 7 entsteht im übrigen ein Spaltraum 15 zwischen der Rohreinrichtung 2 und der Heizkörperabdeckung 3, das heißt den einzelnen Abdeckelementen 4 der Heizkörperabdeckung 3. Die Heizkörperabdeckung 3 ist insofern beabstandet von der Rohreinrichtung 2 angeordnet, was insbesondere aus der Darstellung nach den Fign. 2 und 3 ersichtlich ist.

Gemäß einem besonderen Vorschlag nach der Erfindung können die Rohreinrichtung 2 und die zugehörige Heizkörperabdeckung 3 modular ausgebildet sein. Dies kann beispielsweise dadurch erreicht werden, daß die Rohreinrichtung 2 aus einer Mehrzahl von einfach ineinanderzuführenden Rohreinrichtungsabschnitten besteht, wobei einem jeden Rohreinrichtungsabschnitt ein Abdeckelement 4 der Heizkörperabdeckung 3 zugeordnet ist. Auf einfache Weise ließe sich so ein Heizkörper 1 schaffen, der über eine wunschgemäße Anzahl von Rohreinrichtungsabschnitten sowie zugehörigen Abdeckelementen 4 gebildet ist. Im gezeigten Ausführungsbeispiel nach den Fign. 1 bis 4 sind insgesamt fünf Abdeckelemente 4 vorgesehen, wobei sich selbstverständlich versteht, daß ein erfindungsgemäßer Heizkörper 1 auch über mehr oder weniger Abdeckelemente 4 verfügen kann, so daß die dargestellte Ausführungsform insofern nur beispielhaft zu verstehen ist.

Wie insbesondere die Darstellung nach den Fign. 2 und 3 erkennen läßt, sind im Spaltraum 15 zwischen der Rohreinrichtung 2 und der Heizkörperabdeckung 3 Halteschienen 8 angeordnet, die jeweils als U- bzw. C-förmige Profilelemente ausgebildet sind. Diese Halteschienen 8 dienen jeweils der Aufnahme von Heizkörperanbauteilen 10 und 11, wie sie beispielhaft in den Fign. 1 und 2 dargestellt sind. Dabei ist die Anordnung der Heizkörperanbauteile 10 und 11 relativ verschieblich zu den Halteschienen 8 ausgebildet, und zwar in Längsrichtung 14 der jeweiligen Halteschienen 8. Um eine zu weite und damit ungewollte Verschiebung der Heizkörperanbauteile 10 bzw. 11 gegenüber den jeweiligen Halteschienen 8 unterbinden zu können, können entsprechende Rast- oder Stoppeinrichtungen entweder an den Halteschienen 8 und/oder den jeweiligen Heizkörperanbauteilen 10 bzw. 11 vorgesehen sein.

Im gezeigten Ausführungsbeispiel sind Heizkörperanbauteile 10 gezeigt, die nach Art einer Stange ausgebildet sind. Diese Stangen sind in Längsrichtung 14 der jeweiligen Halteschiene 8 verschieblich gelagert und weisen eine Längserstreckung auf, die die Heizkörperbreite in Frontansicht übersteigt. In der Konsequenz überragen die Heizkörperanbauteile 10 wahlweise links- und/oder rechtsseitig den Heizkörper 1, wobei diese den Heizkörper überragenden Abschnitte der Heizkörperanbauteile 10 als Handtuchhalter genutzt werden können.

Das zweite dargestellte Heizkörperanbauteil 11 verfügt über ein gleichfalls nach Art einer Stange ausgebildetes Halteelement 13, welches seinerseits Haken 12 trägt. Diese Haken 12 können beispielsweise gleichfalls der hängenden Aufnahme von Handtüchern und/oder dergleichen dienen.

Es versteht sich von selbst, daß die in den Fign. gezeigten Heizkörperanbauteile 10 und 11 nur der exemplarischen Darstellung dienen. Es können auch anders ausgestaltete bzw. andere Funktionen gerecht werdende Heizkörperanbauteile verwendet werden. Von erfindungswesentlicher Bedeutung ist allein, daß solche Heizkörperanbauteile von jeweiligen, an der Heizkörperabdeckung 3 angeordneten Halteschienen 8 verschieblich aufgenommen werden.

Wie insbesondere die Darstellung nach Fig. 2 im übrigen erkennen läßt, ist eine jede Halteschiene 8 rückseitig eines zwischen zwei Abdeckelementen 4 jeweils ausgebildeten Spaltes 16 angeordnet. In Blickrichtung auf den Heizkörper nach Fig. 1 sind also die in den jeweiligen Halteschienen 8 verschieblich aufgenommen Heizkörperanbauteile sichtbar, was einen insgesamt neuartigen visuellen Eindruck schafft. Im übrigen ist ein frontseitiger, direkter Zugriff auf die Heizkörperanbauteile möglich, was eine Handhabung des erfindungsgemäßen Heizkörpers 1 vereinfacht.

### Bezugszeichenliste

- 1: Heizkörper
- 2: Rohreinrichtung
- 3: Heizkörperabdeckung
- 4: Abdeckelement
- 5: Verteilerrohr
- 6: Querrohr
- 7: Distanzelement
- 8: Halteschiene
- 9: Höhenrichtung
- 10: Heizkörperanbauteil
- 11: Heizkörperanbauteil
- 12: Haken
- 13: Halteelement
- 14: Längsrichtung
- 15: Spaltraum
- 16: Spalt

## Patentansprüche

1. Heizkörper mit einer von einem Heizmedium durchströmbaren Rohreinrichtung (2) und einer frontseitig an der Rohreinrichtung (2) angeordneten Heizkörperabdeckung (3), wobei die Heizkörperabdeckung (3) mehrteilig ausgebildet ist und eine Mehrzahl von Abdeckelementen (4) aufweist, **gekennzeichnet durch** Heizkörperanbauteile (10,11) und eine an der Heizkörperabdeckung (3) angeordneten Halteschiene (8), wobei die Halteschiene (8) die Heizkörperanbauteile (10,11) in Längsrichtung (14) der Halteschiene (8) verschieblich aufnimmt.

2. Heizkörper nach Anspruch 1, **dadurch gekennzeichnet, daß** die Heizkörperabdeckung (3) und die Rohreinrichtung (2) unter Ausbildung eines Spaltraumes (15) benachbart angeordnet sind und die Halteschiene (8) im Spaltraum (15) zwischen Heizkörperabdeckung (3) und Rohreinrichtung (2) angeordnet ist.

3. Heizkörper nach Anspruch 1 oder 2, **dadurch gekennzeichnet, daß** benachbarte Abdeckelemente (4) der Heizkörperabdeckung (3) unter jeweiliger Ausbildung eines Spaltes (16) benachbart voneinander angeordnet sind.

4. Heizkörperabdeckung nach Anspruch 3, **dadurch gekennzeichnet, daß** eine Mehrzahl von Halteschienen (8) vorgesehen sind, die rückseitig der Abdeckelemente (4) angeordnet sind, wobei jedem der zwischen zwei benachbarten Abdeckelementen (4) ausgebildeten Spalte (16) jeweils eine Halteschiene (8) zugeordnet ist.

5. Heizkörper nach einem der vorhergehenden Ansprüche, **dadurch gekennzeichnet, daß** die Heizkörperanbauteile (10, 11) einen Handtuchhalter, eine Ablagefläche, einen Aufhängehaken und/oder dergleichen bereitstellen.

## Claims

1. A radiator comprising a pipe arrangement (2) which can be flown through by a heating medium and a radiator cover (3) mounted on the front of the pipe arrangement (2), wherein the radiator cover (3) is formed in multiple parts and comprises a plurality of cover elements (4), **characterized by** attachment parts (10, 11) on the radiator and a support bar (8) arranged on the radiator cover (3), wherein the support bar (8) receives the attachment parts (10, 11) on the radiator in a displaceable manner in the longitudinal direction (14) of the support bar (8).

2. A radiator according to claim 1, **characterized in that** the radiator cover (3) and the pipe arrangement (2) are adjacent while forming a gap (15) between each other and the support bar (8) is placed in the gap (15) between the radiator cover (3) and the pipe arrangement (2).

3. A radiator according to claim 1 or 2, **characterized in that** adjacent cover elements (4) of the radiator cover (3) are adjacent with respect to each other while forming a gap (16) between each other.

4. A radiator cover according to claim 3, **characterized in that** a plurality of support bars (8) is provided which are mounted on the rear side of the cover elements (4), wherein respectively one support bar (8) is allocated to each gap (16) formed between two adjacent cover elements (4).

5. A radiator according to one of the preceding claims, **characterized in that** the attachment parts (10, 11) on the radiator provide a towel rail, a storage shelf, a suspension hook and/or the like.

## Revendications

1. Radiateur comprenant une disposition de tubes (2) à travers de laquelle peut passer un fluide chauffant et un recouvrement de radiateur (3) disposé du côté frontal de la disposition de tubes (2), le recouvrement de radiateur (3) étant en plusieurs parties et comprenant une pluralité d'éléments de recouvrement (4), **caractérisé par** des pièces rapportées au radiateur (10, 11) et un rail de support (8) disposé sur le recouvrement de radiateur (3), le rail de support (8) recevant les pièces rapportées au radiateur (10, 11) de manière déplaçable dans la direction longitudinale (14) du rail de support (8).

2. Radiateur selon la revendication 1, **caractérisé en ce que** le recouvrement de radiateur (3) et la disposition de tubes (2) sont adjacents en formant une fente (15) entre eux et le rail de support (8) est disposé dans la fente (15) entre le recouvrement de radiateur (3) et la disposition de tubes (2).

3. Radiateur selon la revendication 1 ou la revendication 2, **caractérisé en ce que** des éléments de recouvrement (4) adjacents les uns par rapport aux autres du recouvrement de radiateur (3) sont adjacents en formant une fente (16) entre eux.

4. Recouvrement de radiateur selon la revendication 3, **caractérisé en ce qu'**une pluralité de rails de support (8) est prévue, lesquels sont montés à l'arrière des éléments de recouvrement (4), un rail de support (8) étant respectivement attribué à chaque fente (16) formée entre deux éléments de recouvrement (4) adjacents.

5. Radiateur selon l'une des revendications précédentes, **caractérisé en ce que** les pièces rapportées au radiateur (10, 11) fournissent un porte-serviettes, une surface de dépose, un crochet de suspension et/ou similaire.
